# EUROPÄISCHE PATENTSCHRIFT

(11) **EP 1 254 302 B1**
(45) Veröffentlichungstag und Bekanntmachung des Hinweises auf die Patenterteilung: **27.07.2005**
(21) Anmeldenummer: 00985216.1
(22) Anmeldetag: 20.12.2000
(51) Int. Cl.: F01K 9/02, F28B 9/10

(54) **VERFAHREN UND VORRICHTUNG ZUM EVAKUIEREN EINES TURBINENKONDENSATORS**
METHOD AND DEVICE FOR EVACUATING A TURBINE CONDENSER
PROCEDE ET DISPOSITIF PERMETTANT DE PRODUIRE LE VIDE DANS LE CONDENSATEUR DE TURBINE

(30) Priorität: 09.02.2000 EP 00102718
(43) Veröffentlichungstag der Anmeldung: 06.11.2002
(73) Patentinhaber: SIEMENS AKTIENGESELLSCHAFT, 80333 München (DE)
(72) Erfinder: KÖNIG, Thomas, 02827 Görlitz (DE); LEHMANN, Wolfgang, 02827 Görlitz (DE)
(86) Internationale Anmeldenummer: PCT/EP2000/013039
(87) Internationale Veröffentlichungsnummer: WO 2001/059265

(56) Entgegenhaltungen:
- DE-B- 1 109 722
- GB-A- 2 147 050
- US-A- 2 927 428

## Beschreibung

Die Erfindung bezieht sich auf ein Verfahren zum Evakuieren eines Turbinenkondensators, insbesondere im Anfahrbetrieb. Sie bezieht sich weiter auf eine Vorrichtung zur Durchführung des Verfahrens.

Beim Betrieb einer Dampfturbinenanlage wird der üblicherweise in einem Dampferzeuger produzierte und in einer Dampfturbine arbeitsleistend entspannte Dampf in einem der Dampfturbinen nachgeschalteten Kondensator kondensiert. Das im Turbinenkondensator anfallende Kondensat wird dem Wasser-Dampf-Kreislauf der Dampfturbine wieder zugeführt. Zum Absaugen von im Turbinen- oder Hauptkondensator enthaltener Luft während des Betriebs der Turbinenanlage werden häufig sogenannte Betriebs-Strahlpumpen eingesetzt, die an eine Treibdampfleitung angeschlossen und mit einem dem Hauptkondensator nachgeschalteten Hilfskondensator verbunden sind. An die nach dem Strahlpumpenprinzip arbeitenden Betriebs-Strahlpumpen sind saugseitig mit dem Hauptkondensator verbundene Luftleitungen angeschlossen.

Während des Anfahrens oder Wiederanfahrens der Dampfturbine ist es erforderlich, dass zunächst der Turbinen- oder Hauptkondensator evakuiert wird. Dabei wird mittels eines sogenannten Anfahr-Dampfstrahlers, der wiederum nach dem Strahlpumpenprinzip mit Treibdampf beaufschlagt wird, der Turbinenkondensator und somit die Dampfturbinenanlage innerhalb z. B. einer halben Stunde von 1,0bar auf ca. 0,3bar evakuiert. Das die Anfahr-Strahlpumpe druckseitig verlassende Dampf-Luft-Gemisch wird über eine Rohrleitung ins Freie gefördert. Die Rohrleitung muss dabei für die sich einstellende Mischtemperatur des Dampf-Luft-Gemisches ausgelegt werden und ist aufgrund einzuhaltender Umweltauflagen mit einem Schalldämpfer auszurüsten.

Wesentlicher Nachteil hierbei ist, dass der üblicherweise dem Wasser-Dampf-Kreislauf der Dampfturbinen entnommene Treibdampf verloren geht, so dass in den Speisewasserkreislauf des Turbinenkondensators eine entsprechende Menge an Speisewasser nachgespeist werden muss. Dieser Speisewasserverlust steigt mit zunehmender Anzahl an Anfahrvorgängen und erfordert zusätzliche Kosten für die notwendige Speisewasseraufbereitung.

In der DE-B-1 109 722, die die Merkmale der Oberbegriffe der unabhängigen Patentansprüche 1 und 23 zeigt, wird eine Absaugeinrichtung für Turbinenkondensatoren von Dampfkraftanlagen mit schwanhender Blastung offenbart.

Der Erfindung liegt daher die Aufgabe zugrunde, ein Verfahren zur Evakuierung eines Turbinenkondensators, insbesondere während des Anfahrbetriebs, anzugeben, mit dem die genannten Nachteile in besonders einfacher Art und Weise vermieden sind. Des Weiteren soll eine zur Durchführung des Verfahrens besonders geeignete Vorrichtung angegeben werden.

Bezüglich des Verfahrens wird die genannte Aufgabe erfindungsgemäß gelöst durch die Merkmale des Anspruchs 1. Dazu wird der über die Anfahr-Strahlpumpe geführte Treibdampf zusammen mit der aus dem Turbinenkondensator abgesaugten Luft in den Hilfskondensator eingeleitet.

Dadurch wird der im Hilfskondensator kondensierende Treibdampf als Kondensat dem Speisewasserkreislauf des Turbinenkondensators und somit der Dampfturbinenanlage wieder zugeführt. Die im Treibdampf enthaltene Luft wird zweckmäßigerweise aus dem Hilfskondensator abgeführt.

Um einen Anfahrbetrieb auch über mehrere Stunden zu ermöglichen, wird zweckmäßigerweise mindestens die Hälfte der dem Nennbetrieb entsprechenden Kondensat- oder Speisewassermenge für die Kühlung im Hilfskondensator zur Verfügung gestellt. Dies erfordert lediglich eine entsprechende Auslegung eines Regelventils, das den über den Hilfskondensator geführten Kondensatstrom aus dem Hauptkondensator üblicherweise einstellt.

Um zusätzlich die Aufwärmung des über den Hilfskondensator geführten Kondensatstroms in erforderlichen Grenzen zu halten, wird der mittels einer Kondensatpumpe über den Hilfskondensator geführte Kondensatstrom zu einem großen Teil von ca. 75% über die Kondensatorrohre des Hauptkondensators geführt. Dadurch wird die Kühlwasserkühlung des Hauptkondensators zur Rückkühlung des über den Hilfskondensator geführten Kondensatteilstroms genutzt. Der vergleichsweise kleine Anteil von ca. 25% des Kondensatstroms, d. h. der pro Zeiteinheit geförderten Kondensatmenge steht somit für die auch im Anfahrbetrieb erforderliche Kühlung der Entwässerungen aus der Dampfturbine zur Verfügung.

Bezüglich der Vorrichtung wird die genannte Aufgabe erfindungsgemäß gelöst durch die Merkmale des Anspruchs 3. Vorteilhafte Ausgestaltungen sind Gegenstand der auf diesen rückbezogenen Unteransprüche.

Die mit der Erfindung erzielten Vorteile bestehen insbesondere darin, dass dem Wasser-Dampf-Kreislauf einer Dampfturbine entnommener und zur Evakuierung eines Turbinenkondensators eingesetzter Treibdampf durch dessen Einleiten in den Hilfskondensator einer Dampfturbinenanlage dem Kreislauf wieder zugeführt wird. Dadurch ist eine unerwünschte Nachspeisung von Speisewasser in den Kreislauf vermieden. Darüber hinaus wird ein bisher üblicher Schalldämpfer im Dampfstrahl-Luft-Pumpensystem für die Turbinen- und Kondensatentlüftung zusätzlich eingespart.

Nachfolgend wird ein Ausführungsbeispiel der Erfindung anhand einer Zeichnung näher erläutert. Darin zeigt die einzige Figur schematisch einen Turbinenkondensator mit nachgeschaltetem Hilfskondensator und Dampfstrahl-Luft-Pumpensystem.

Ein Haupt- oder Turbinenkondensator 1 einer (nicht dargestellten) Dampfturbinenanlage ist ausgangsseitig über dessen Kondensatsammler 2 mit einer Kondensatleitung 3 verbunden, die über eine Kondensatpumpe 4 an einen Hilfskondensator 5 eingangsseitig angeschlossen ist. Ausgangsseitig ist der Hilfskondensator 5 über eine Kondensatleitung 6 mit dem Hauptkondensator 1 verbunden. In der Kondensatleitung 6 liegt ein Umwälz-Regelventil 7 zur Einstellung der für einen Anfahrbetrieb erforderlichen Kühlkondensatmenge. An die Kondensatleitung 6 ist eine an z. B. Dampferzeugerheizflächen führende Kondensatumlaufleitung 8 mit einem während des Anfahrbetriebs geschlossenen Regelventil 9 angeschlossen.

Im Hilfskondensator 5 sich ansammelndes Kondensat K wird über eine Kondensatleitung 10 in den Kondensatsammler 2 des Hauptkondensators 1 geführt. Dazu ist die Kondensatleitung 10 über zwei Zweigleitungen 10a und 10b, in denen jeweils ein Absperrventil 11a, 11b liegt, mit einer ersten Druckstufe 5a bzw. mit einer zweiten Druckstufe 5b des Hilfskondensators 5 verbunden. Eine zur Kondensatrückführung dienende Zweigleitung 10c der Kondensatleitung 10 führt in den Hauptkondensator 1, in den eine Abdampfleitung 12 von der (nicht dargestellten) Dampfturbine mündet.

An den Hauptkondensator 1 sind drei Teilleitungen 14a, 14b und 14c einer diesen gemeinsamen Dampf/Luft-Gemisch-Rohrleitung 14 angeschlossen. Diese ist an ein Strahlpumpensystem 15 zum Evakuieren oder Entlüften des Hauptkondensators 1 und somit der (nicht dargestellten) Turbinenanlage geführt. Dazu ist die Leitung 14 über je ein Absperrventil 16a,16b an eine Betriebs-Strahlpumpe 17a bzw. 17b der ersten Druckstufe 5a des Hilfskondensators 5 geführt. Ober die Teilleitung 14c, in der wiederum ein Absperrventil 18 liegt, ist die mit dem Hauptkondensator 1 verbundene Leitung 14 an eine Anfahr-Strahlpumpe 19 geführt. Diese ist der zweiten Druckstufe 5b des Hilfskondensators 5 zugeordnet.

Der ersten und zweiten Druckstufe 5a, 5b des Hilfskondensators 5 ist jeweils eine weitere Betriebs-Strahlpumpe 20a bzw. 20b zugeordnet. Die Betriebs-Strahlpumpen 17a, 20a und 17b, 20b sind redundant ausgeführt.

Die Betriebs-Strahlpumpen 17a,17b und 20a,20b sind über je eine Zweigleitung 21a,21b und 22a,22b, in denen jeweils ein Absperrventil 23 liegt, an eine gemeinsame Treibdampfleitung 24 angeschlossen. Ebenso ist die Anfahr-Strahlpumpe 19 über eine Zweigleitung 25, in der wiederum ein Absperrventil 26 liegt, an die Treibdampfleitung 24 angeschlossen. In der Treibdampfleitung 24 liegt ein weiteres Absperrventil 27, wobei über dieses geführter Treibdampf D_{T} in nicht näher dargestellter Art und Weise einem Wasser-Dampf-Kreislauf der Dampfturbine entnommen wird.

Während eines Anfahr-Betriebs der Dampfturbinenanlage wird zunächst der Turbinenkondensator 1 evakuiert. Dazu wird bei geöffneten Absperrventilen 27 und 26 über die Zweigleitung 25 und über die Anfahr-Strahlpumpe 19 Treibdampf D_{T} geführt. Die während des Ahfahrbetriebs über die Treibdampfleitung 24 und über die Zweigleitung 25 pro Zeiteinheit geführte Menge an Treibdampf D_{T} wird über die Anfahr-Strahlpumpe 19 bestimmt. Der über die nach dem Strahlpumpenprinzip arbeitenden Anfahr-Strahlpumpe 19 geführte Treibdampf D_{T} wird zusammen mit Luft L, die infolge des sich innerhalb des Hauptkondensators 1 aufbauenden Unterdrucks über die Luftleitung 14 aus dem Hauptkondensator 1 abgesaugt wird, als Dampf-Luft-Gemisch DL in den Hilfskondensator 5 eingeleitet. Dazu ist die Anfahr-Strahlpumpe 19 druckseitig über eine Verbindungsleitung 28 vorzugsweise mit der zweiten Druckstufe 5b des Hilfskondensators 5 verbunden. Während der Treibdampf D_{T} im Hilfskondensator 5 kondensiert, wird die vom Treibdampf D_{T} mitgeführte Luft L über eine Entlüftungsleitung 29 aus dem Hilfskondensator 5 in die Atmosphäre abgeführt. Der im Hilfskondensator 5 kondensierende Treibdampf D_{T} wird als Kondensat über die Kondensatleitung 10 in den Kondensatsammler 2 des Hauptkondensators 1 und somit in dessen Kreislauf eingeleitet.

Zum Kondensieren des Treibdampfs D_{T} im Hilfskondensator 5 wird diesem als Kühlwasser ein über die Kondensatpumpe 4 geförderter Teilstrom an Kondensat K aus dem Hauptkondensator 1 zugeführt. Das sich während des Wärmetausches mit dem Treibdampf D innerhalb des Hilfskondensators 5 erwärmende Kühlwasser K' verlässt den Hilfskondensator 5 über die Kondensatleitung 6. Zur Einstellung der pro Zeiteinheit über den Hilfskondensator 5 geführten Menge des Kondensat-Teilstroms oder Kühlwassers K' dient das Stell- oder Regelventil 7. Während des Anfahr-Betriebs wird die Menge des Kühlwassers K' auf etwa 50% bis 70% der Nenn-Kondensatmenge eingestellt.

Die redundant ausgeführten Betriebs-Strahlpumpen 17a,17b und 20a,20b, von denen z. B. die Strahlpumpen 17a und 20a während des Normalbetriebs der Dampfturbinenanlage arbeiten, während die beiden Strahlpumpen im Stand-by-Betrieb sind, arbeiten dabei ebenso wie die Anfahr-Strahlpumpe 19 nach dem Strahlpumpenprinzip. Während die Anfahr-Strahlpumpe 19 zur Evakuierung des Hauptkondensators 1 beim Anfahren der Dampfturbinenanlage dient, saugen die Betriebs-Strahlpumpen 17a, 20a oder 20a, 20b während des Normalbetriebs der Dampfturbinenanlage im Hauptkondensator 1 anfallende Luft L aus diesem ab.

## Patentansprüche

1. Verfahren zum Evakuieren eines Turbinenkondensators (1), bei dem mittels über eine Anfahr-Strahlpumpe (19) geführten Treibdampf (D) im Turbinenkondensator (1) enthaltene Luft (L) abgesaugt und diese zusammen mit dem Treibdampf (D) in einen dem Turbinenkondensator (1) nachgeschalteten Hilfskondensator (5) geführt wird,
**dadurch gekennzeichnet, dass**
ein einstellbarer Kondensat-Teilstrom (K) aus dem Turbinenkondensator (1) über den Hilfskondensator (5) gefördert wird, der den Treibdampf (D) im Hilfskondensator (5) kondensiert und dass das Kondensat (K') dem Turbinenkondensator (1) wieder zugeführt wird.

2. Verfahren nach Anspruch 1, bei dem die Luft (L) aus dem Hilfskondensator (5) abgeführt wird.

3. Vorrichtung zum Evakuieren eines Turbinenkondensators (1), insbesondere zur Durchführung des Verfahrens nach einem der Ansprüche 1 bis 2, der ausgangsseitig mit einem Hilfskondensator (5) verbunden ist, und eine mit einer Treibdampfleitung (24) und druckseitig mit dem Hilfskondensator (5) verbundene Anfahr-Strahlpumpe (19), an die saugseitig eine mit dem Hauptkondensator (5) verbundene Luftleitung (14) angeschlossen ist,
**dadurch gekennzeichnet, dass**
der Hilfskondensator (5) eingangsseitig über eine Kondensatpumpe (4) und ausgangsseitig über ein Stellventil (7) an den Turbinenkondensator (1) angeschlossen ist.

4. Vorrichtung nach Anspruch 3,
**dadurch gekennzeichnet, dass** der Anfahr-Strahlpumpe (19) mindestens eine Betriebs-Strahlpumpe (17,20) parallel geschaltet ist.

5. Vorrichtung nach Anspruch 4,
**dadurch gekennzeichnet, dass** die oder jede Betriebs-Strahlpumpe (17a,17b;20a,20b) redundant ausgeführt ist.

## Claims

1. Method for evacuating a turbine condenser (1), in which air (L) contained in the turbine condenser (1) is extracted by means of propellant steam (D) conducted via a starting jet pump (19) and this air (L), together with the propellant steam (D), is conducted into an auxiliary condenser (5) connected downstream of the turbine condenser (1), **characterized in that** an adjustable partial condensate flow (K) is conveyed out of the turbine condenser (1) via the auxiliary condenser (5), which condenses the propellant steam (D) in the auxiliary condenser (5) and **in that** the condensate (K') is again supplied to the turbine condenser (1).

2. Method according to Claim 1, in which the air (L) is removed from the auxiliary condenser (5).

3. Device for evacuating a turbine condenser (1), in particular in order to carry out the method according to one of Claims 1 to 2, which condenser (1) is connected at its outlet end to an auxiliary condenser (5), and a starting jet pump (19), which is connected to a propellant steam main (24) and to the auxiliary condenser (5) at the pressure end and is connected to an air main (14) connected at the suction end to the main condenser (5), **characterized in that** the auxiliary condenser (5) is connected, at the inlet end via a condensate pump (4) and at the outlet end via a setting valve (7), to the turbine condenser (1).

4. Device according to Claim 3, **characterized in that** at least one operational jet pump (17, 20) is connected in parallel with the starting jet pump (19).

5. Device according to Claim 4, **characterized in that** the or each operational jet pump (17a, 17b; 20a, 20b) is embodied so as to provide redundancy.

## Revendications

1. Procédé pour faire le vide dans un condenseur (1) de turbine, dans lequel on aspire de l'air (L) contenu dans le condenseur (1) de la turbine au moyen de vapeur (D) motrice passant dans un éjecteur (19) de démarrage et on l'envoie ensemble avec la vapeur (D) motrice dans un condenseur (5) auxiliaire monté en aval du condenseur (1) de la turbine,
**caractérisé en ce que**
l'on fait sortir un courant partiel réglable de produit condensé du condenseur (1) de la turbine en le faisant passer par le condenseur (5) auxiliaire en condensant la vapeur (D) motrice dans le condenseur (5) auxiliaire et **en ce que** l'on retourne le produit condensé (K') au condenseur (1) de la turbine.

2. Procédé suivant la revendication 1, dans lequel on évacue l'air (L) du condenseur (5) auxiliaire.

3. Dispositif pour faire le vide dans un condenseur (1) de turbine, notamment pour la mise en oeuvre du procédé suivant l'une des revendications 1 à 2, qui communique du côté de la sortie avec un condenseur (5) auxiliaire et qui comprend un éjecteur (19) de démarrage communiquant avec un conduit (24) pour de la vapeur motrice et du côté refoulement avec le condenseur (5) auxiliaire, éjecteur auquel est raccordé côté refoulement un conduit (14) pour de l'air communiquant avec le condenseur (5) principal,
**caractérisé en ce que** le condenseur (5) auxiliaire est raccordé côté entrée par une pompe (4) pour du produit condensé et côté sortie par une vanne (7) de réglage au condenseur (1) de la turbine.

4. Dispositif suivant la revendication 3,
**caractérisé en ce qu'**au moins un éjecteur (17, 20) de fonctionnement est monté en parallèle avec l'éjecteur (19) de démarrage.

5. Dispositif suivant la revendication 4,
**caractérisé en ce que** le ou chaque éjecteur (17a, 17b ; 20a, 20b) de fonctionnement est conçu de manière redondante.
